# EUROPÄISCHE PATENTANMELDUNG

(11) **EP 4 219 943 A1**
(43) Veröffentlichungstag der Anmeldung: **02.08.2023**
(21) Anmeldenummer: 23153927.1
(22) Anmeldetag: 30.01.2023
(51) Int. Cl.: F04B 9/105, F04B 9/109, F04B 9/125, F04B 9/129, F04B 53/14, F04B 53/16, F04B 9/113, F04B 9/133, F04B 53/12

(54) **KOLBENPUMPE**

(30) Priorität: 01.02.2022 DE 202022100566 U
(71) Anmelder: IEG - Technologie GmbH, 73344 Gruibingen (DE); Hydrogea S.r.l., 46047 Porto Mantovano (IT)
(72) Erfinder: Alesi, Eduard J., 73344 Gruibingen (DE); Pellegrino, Giuseppe, 46051 San Giorgio Begarello (IT)
(74) Vertreter: Ruckh, Rainer Gerhard

(57) **Zusammenfassung**

Die Erfindung betrifft eine Kolbenpumpe (1) mit einem ein Kolbengehäuse bildenden Hohlzylinder (5) und einem im Hohlzylinder (5) in axialer Richtung verschiebbaren Kolben. Der Kolben weist einen Kolbenhohlzylinder (8) auf, der an einer Oberseite eine Austrittsöffnung aufweist und der an seinem unteren Ende ein erstes mechanisches Sperrelement aufweist. Der Hohlzylinder (5) weist einen Boden (6) mit einem darin integrierten zweiten mechanischen Sperrelement auf, über welches ein Transportfluid in eine Druckkammer (19) des Hohlzylinders (5) einleitbar oder aus dieser ausleitbar ist. Das erste mechanische Sperrelement grenzt an die Druckkammer (19) an. Ein pneumatischer oder hydraulischer Antrieb ist vorgesehen, mittels dessen Öffnungs- und Schließbewegungen vorgebbar sind, um das Transportfluid (B) durch den Kolbenhohlzylinder (8) zu fördern.

## Beschreibung

Die Erfindung betrifft eine Kolbenpumpe.

Derartige Kolbenpumpen dienen generell zum Pumpen eines Transportfluids, wobei das Transportfluid insbesondere von Wasser gebildet ist.

Derartige Kolbenpumpen können generell zur Wasserförderung eingesetzt werden. Ein weiterer Anwendungsfall ist der Einsatz in Grundwasserzirkulationssystemen. Bei derartigen Systemen kann Grundwasser aus Erdbereichsschichten abgepumpt und dann Reinigungssystemen zugeführt werden, die oberirdisch angeordnet sein können. Auch die Rückführung zum gereinigten Grundwasser in das Erdreich ist dabei möglich.

Aus der DE 10 2011 100 712 B4 ist eine Druck-Saugzylinder-Pumpe bestehend aus einem Kolbenrohr, einem Zylinderrohr und einem Mantelrohr bekannt. Bei dieser sind drei Rohre konzentrisch zueinander angeordnet sind, wobei das Kolbenrohr zu dem Zylinderrohr über eine Kolbenrohrdichtung und eine Kolbendichtung sowie das Zylinderrohr von dem Mantelrohr durch Packer zentrisch auf Distanz gehalten werden. Am Umfang des Kolbenrohrs sind mehrere Druckstrom-Durchlassöffnungen und stirnseitig am Kolbenrohr ein Klappenventil oder am Umfang des Kolbenrohrs mehrere Klappenventile angebracht sind. Am Zylinderrohr sind ein stirnseitiges Klappenventil und am Umfang mehrere Klappenventile angebracht sind.

Der Erfindung liegt die Aufgabe zugrunde, eine Kolbenpumpe bereitzustellen, welche bei einfachem Aufbau eine hohe Funktionalität aufweist.

Zur Lösung dieser Aufgabe sind die Merkmale des Anspruchs 1 vorgesehen. Vorteilhafte Ausführungsformen und zweckmäßige Weiterbildungen der Erfindung sind in den abhängigen Ansprüchen beschrieben.

Die Erfindung betrifft eine Kolbenpumpe mit einem ein Kolbengehäuse bildenden Hohlzylinder und einem im Hohlzylinder in axialer Richtung verschiebbaren Kolben. Der Kolben weist einen Kolbenhohlzylinder auf, der an einer Oberseite eine Austrittsöffnung aufweist und der an seinem unterem Ende ein erstes mechanisches Sperrelement aufweist. Der Hohlzylinder weist einen Boden mit einem darin integrierten zweiten mechanischen Sperrelement auf, über welches ein Transportfluid in eine Druckkammer des Hohlzylinders einleitbar oder aus dieser ausleitbar ist. Das erste mechanische Sperrelement grenzt an die Drucckammer an. Ein pneumatischer oder hydraulischer Antrieb ist vorgesehen, mittels dessen Öffnungs- und Schließbewegungen vorgebbar sind, um das Transportfluid durch den Kolbenhohlzylinder zu fördern.

Die erfindungsgemäße Kolbenpumpe kann flexibel zum Pumpen unterschiedlicher Transportfluids eingesetzt werden, wobei diese prinzipiell auch von Gasen gebildet sein können. Vorteilhaft wird die erfindungsgemäße Kolbenpumpe zum Pumpen von Flüssigkeiten eingesetzt, wobei diese unterschiedlichen Viskositäten aufweisen können.

Besonders vorteilhaft wird die erfindungsgemäße Kolbenpumpe zum Pumpen von Wasser eingesetzt. Insbesondere kann die Kolbenpumpe zum Pumpen von Grundwasser eingesetzt werden, wobei dann die Kolbenpumpe Bestandteil eines Grundwasserzirkulationssystems sein kann, das zum Reinigen von Grundwasser dienen kann.

Ein wesentlicher Vorteil der erfindungsgemäßen Kolbenpumpe besteht darin, dass die Pumpvorgänge ohne Erzeugen großer Druckunterschiede ablaufen können. Bei Einsätzen in Grundwasserzirkulationssystemen können dadurch Ausfällungen reduziert werden.

Ein weiterer Vorteil der erfindungsgemäßen Kolbenpumpe besteht in deren einfachen und robusten Aufbau. Als Mechanikkomponenten weist die Kolbenpumpe nur einen ein Kolbengehäuse bildenden Hohlzylinder und einen darin in axialer Richtung verschiebbaren Kolben in Form eines Kolbenhohlzylinders auf, der an der Oberseite eine Austrittsöffnung zum Ein- oder Ausleiten von Transportfluid und am unteren Rand ein erstes mechanisches Sperrelement aufweist. Im Boden des Hohlzylinders befindet sich ein zweites mechanisches Sperrelement.

Die Öffnungs- und Schließbewegungen werden durch den pneumatischen oder hydraulischen Antrieb vergeben, dessen Betrieb vorteilhaft durch eine Steuereinheit gesteuert wird. Dadurch kann der Betrieb der Kolbenpumpe flexibel vorgegeben und gesteuert werden.

Dabei ist der Betrieb der Kolbenpumpe umkehrbar, in dem je nach Betriebsart, die mit der Steuereinheit vorgegeben wird, im Kolbenhohlzylinder Transportfluid nach oben oder nach unten gefördert wird.

Bei Einsatz in einem Grundwasserzirkulationssystem kann somit Grundwasser über den Kolbenhohlzylinder aus einem Grundwasserreservoir nach oben gefördert werden, um dieses zu reinigen. Ebenso kann gereinigtes Grundwasser dem Grundwasserreservoir wieder zugeführt werden.

Die Funktionsweise der erfindungsgemäßen Kolbenpumpe ist generell derart, dass Arbeitsfluid des pneumatischen oder hydraulischen Antriebs unterschiedlicher Kammern der mechanischen Einheit der Kolbenpumpe zugeführt werden kann, wodurch gezielt Druckunterschiede innerhalb unterschiedlicher Kammern generiert werden, die gezielt zu Öffnungs- oder Schließbewegungen der mechanisches Sperrelemente führen, wodurch die Pumpvorgänge exakt vorgegeben werden können.

Gemäß einer konstruktiv vorteilhaften Ausgestaltung der Kolbenpumpe ist der Hohlzylinder durch eine Trennwand in einen oberen und unteren Raumbereich unterteilt, wobei nur in dem oberen Raumbereich ein Arbeitsfluid des pneumatischen oder hydraulischen Antriebs einführbar ist.

Ist ein pneumatischer Antrieb vorgesehen, besteht das Arbeitsfluid aus Druckluft. Ist ein hydraulischer Antrieb vorgesehen, ist das Arbeitsfluid eine Hydraulikflüssigkeit.

Die Kolbenpumpe ist weiterhin vorteilhaft derart ausgestaltet, dass der Kolben zwei an der Außenseite des Kolbenhohlzylinders befestigte Kolbenstempel aufweist, die an die Innenwand des Hohlzylinders angrenzen und bezüglich dieser verschiebbar sind.

Vorteilhaft ist ein oberer Kolbenstempel, der im oberen Raumbereich des Hohlzylinders angeordnet ist, wodurch dieser in eine obere und untere Arbeitskammer unterteilt ist.

Dabei ist in der Wand des Hohlzylinders sowohl im Bereich der oberen Arbeitskammer als auch im Bereich der unteren Arbeitskammer ein Einlass für die Arbeitskammer vorgesehen.

Abhängig von der Ein- oder Ausleitung des Arbeitsfluids in einer Arbeitskammer können die Öffnungs- oder Schließvorgänge der mechanischen Sperrelemente vorgegeben werden. Vorteilhaft sind die mechanischen Sperrelemente in Form von Klappen ausgebildet. Prinzipiell können auch beweglich gelagerte Kugeln als mechanische Sperrelemente vorgesehen sein.

Weiter vorteilhaft ist ein unterer Kolbenstempel im unteren Raumbereich des Hohlzylinders angeordnet und unterteilt diesen in die Druckkammer und eine weitere Kammer.

Dabei ist der untere Kolbenstempel am unteren Rand des Kolbenhohlzylinders angeordnet.

Des Weiteren sind oberhalb des unteren Kolbenstempels in der Wand des Kolbenhohlzylinders Öffnungen vorgesehen, die die Kammer mit dem Innenraum des Kolbenhohlzylinders verbinden.

Die Druckkammer ist über ein zweites mechanische Sperrelement an ein Reservoir mit Transportfluid, insbesondere an Grundwasser in einem Erdbereich angekoppelt.

Je nach Steuerung des pneumatischen oder hydraulischen Antriebs und durch entsprechendes Zu- oder Abführen von Arbeitsfluid zu oder aus den Arbeitskammern können Pumpvorgänge derart gesteuert werden, dass Transportfluid, wie z.B. Wasser, insbesondere Grundwasser, der Druckkammer zugeführt und dann über den Kolbenhohlzylinder nach oben gefördert und über die obere Öffnung des Kolbenhohlzylinders ausgeleitet wird, beispielsweise im Grundwasser in oberirdisch angeordneten Reinigungsanlagen zu reinigen.

Auch ein umgekehrter Pumpvorgang kann realisiert werden, bei dem Transportfluid über die obere Öffnung des Kolbenhohlzylinders in diesem eingeleitet, der Druckkammer zugeführt und von dort bei geöffnetem zweiten mechanischen Sperrelement aus diesem ausgeleitet wird.

Bei beiden Pumpvorgängen kann die weitere Kammer als Zwischenspeicher genutzt werden, wobei Transportfluid über die Öffnungen in der Wand dieser weiteren Kammer zugeführt oder aus dieser ausgeleitet werden.

Gemäß einer konstruktiven vorteilhaften Ausgestaltung verläuft die Trennwand in einer senkrecht zur Längsachse des Hohlzylinders orientierten Ebene.

Dabei weist die Trennwand eine zentrale Bohrung auf, in der der Kolbenhohlzylinder verschiebbar geführt ist.

Hierbei ist die Grenzfläche zwischen dem Kolbenhohlzylinder und dem Rand der Bohrung abgedichtet.

Durch diese Abdichtung sind der untere und obere Raumbereich des Hohlzylinders gas- und flüssigkeitsdicht entkoppelt.

Weiter vorteilhaft sind die Grenzflächen zwischen den Kolbenstempeln und der Innenwand des Hohlzylinders abgedichtet.

Damit sind auch die Arbeitskammern mit dem oberen Kolbenstempel sowie die Druckkammer und die weitere Kammer mit dem unteren Kolbenstempel gas- und flüssigkeitsdicht entkoppelt.

Um Transportfluid mittels der erfindungsgemäßen Kolbenpumpe aus einem Reservoir nach oben zu pumpen ist vorteilhaft ein Pumpvorgang mit einer Triggerphase eingeleitet, in welche Arbeitsfluid in die untere Arbeitskammer eingeführt wird. Dadurch steigt der Kolbenhohlzylinder an und in der Druckkammer wird ein Unterdruck generiert, wodurch das zweite mechanisches Sperrelement im Boden des Hohlzylinders geöffnet wird und Transportfluid in diese einströmt.

Dann wird in einer auf die Triggerphase folgenden zweiten Phase Arbeitsfluid aus der unteren Arbeitskammer ausgeleitet und in die obere Arbeitskammer eingeleitet, wodurch eine Abwärtsbewegung des Kolbenhohlzylinders bewirkt ist.

In Folge einer durch die Abwärtsbewegung des Kolbenhohlzylinders bewirkten Druckerhöhung in der Druckkammer wird das zweite mechanische Sperrelement geschlossen und das erste mechanische Sperrelement im Kolbenhohlzylinder geöffnet. Durch das geöffnete erste mechanische Sperrelement gelangt Transportfluid in die Öffnungen in der Wand des Kolbenhohlzylinders in die weitere Kammer.

Dann wird während einer auf die zweite Phase folgenden dritten Phase durch Einleiten von Arbeitsfluid in die untere Arbeitskammer der Kolbenhohlzylinders nach oben bewegt wird, wobei das erste mechanische Sperrelement am Kolbenhohlzylinder geschlossen wird.

Einerseits ist durch die Aufwärtsbewegung des Kolbenhohlzylinders der Druck in der weiteren Kammer erhöht. Über die Öffnungen in der Wand des Kolbenhohlzylinders strömt Transportflüssigkeit in den Kolbenhohlzylinder und wird in diesem nach oben in Richtung der Öffnung an der Oberseite des Kolbenhohlzylinders gefördert.

Somit sind Transportfluid über dem Kolbenhohlzylinder nach oben gepumpt und über dessen obere Öffnung ausgeführt.

Andererseits wird durch die Aufwärtsbewegung des Kolbenhohlzylinders der Druck in der Druckkammer reduziert wird, wodurch das zweite mechanische Sperrelement im Boden des Hohlzylinders geöffnet wird, so dass Transportfluid über dem geöffneten zweiten mechanischen Sperrelement in der Druckkammer einströmt.

Damit ist wieder Transportfluid in der Druckkammer für den nächsten Pumpengang verbunden. Für diesen nächsten Pumpvorgang erfolgen wieder dieselben Pumpkammer wie für den ersten Pumpvorgang.

Die Erfindung wird im Folgenden anhand der Zeichnungen erläutert. Es zeigen:
- Figur 1:: Blechschaltbild der erfindungsgemäßen Kolbenpumpe.
- Figur 2 bis 5:: Darstellung der Mechanikeinheit der Kolbenpumpe gemäß Figur 1 für unterschiedliche Phasen eines Pumpvorgangs zum Pumpen von Transportfluid in einer ersten Fördereinrichtung.

Figur 1 zeigt ein Blockschaltbild der erfindungsgemäßen Kolbenpumpe 1. Die Kolbenpumpe 1 weist eine Mechanikeinheit 2 und einen zugeordneten pneumatischen Antrieb 3 auf. Anstelle eines pneumatischen Antriebs kann ein hydraulischer Antrieb vorgesehen sein. Der pneumatische Antrieb wird mit einer Steuereinheit 4 gesteuert, die von einem Mikroprozessorsystem, einer SPS-Steuerung oder dergleichen gebildet sein kann.

Der pneumatische Antrieb kann einen Pneumatikzylinder mit einem darin beweglichen Stempel, der von einem mechanischen Antrieb angetrieben wird, gebildet sein. Dementsprechend kann der hydraulische Antrieb einen Hydraulikzylinder aufweisen, dessen beweglicher Stempel von einem mechanischen Antrieb angetrieben ist. Der mechanische Antrieb kann eine Pleuelstange aufweisen, die insbesondere auch mit einem Elektromotor bewegt werden kann.

Die in den Figuren 2 bis 5 dargestellten Mechanikeinheiten 2 der Kolbenpumpe 1 weist ein Kolbengehäuse in Form eines Hohlzylinders 5 auf, der an der Unterseite mit einem Boden 6 und an der Oberseite mit einem Deckel 7 abgeschlossen ist.

Im Hohlzylinder 5 ist ein Kolben mit einem Kolbenhohlzylinder 8 geführt. Der Kolbenhohlzylinder 8 verläuft in axialer Richtung des Hohlzylinders 5, wobei die Längsachse des Kolbenhohlzylinders 8 mit der Längsachse des Hohlzylinders 5 zusammenfällt. Das obere Ende des Kolbenhohlzylinders 8 ragt über die Oberseite des Hohlzylinders 5 hervor. Der Kolbenhohlzylinder 8 ist im Hohlzylinder 5 in axialer Richtung verschiebbar gelagert. Hierbei ist der Kolbenhohlzylinder 8 in einer Bohrung des Deckels 7 des Hohlzylinders 5 gelagert. Die Grenzfläche zwischen dem Kolbenhohlzylinder 8 und dem Rand der Bohrung ist gas- und flüssigkeitsdicht abgedichtet.

Die Oberseite des Kolbenhohlzylinders 8 ist offen und bildet eine Auslassöffnung 9, über welche ein zu förderndes Transportfluid aus dem Kolbenhohlzylinder 8 ausgeführt oder in diesem eingeführt werden kann. Das Transportfluid ist in den Figuren 2 bis 5 mit B bezeichnet.

Die Unterseite des Kolbenhohlzylinders 8 ist mittels eines ersten mechanischen Sperrelements in Form einer Klappe 11 verschlossen. Diese kann zwischen einer Öffnungsstellung (Figur 4) und einer Schließstellung (Figuren 2, 3, 5) bewegt werden.

Im Boden 6 des Hohlzylinders 5 befindet sich ein zweites mechanisches Sperrelement in Form einer Klappe 11. Auch diese Klappe 11 kann zwischen einer Öffnungsstellung (Figuren 2, 3, 5) und einer Schließstellung (Figur 4) bewegt werden.

Der Innenraum des Hohlzylinders 5 ist durch eine Trennwand 12 in einen oberen und unteren Raumbereich unterteilt. Die Trennwand 12 ist in einer senkrecht zur Längsachse des Hohlzylinders 5 orientierter Ebene orientiert und an der Innenwand des Hohlzylinders 5 befestigt. Die Trennwand 12 weist eine zentrale Bohrung auf, in der der Kolbenhohlzylinder 8 verschiebbar gelagert ist. Die Grenzfläche zwischen dem Kolbenhohlzylinder 8 und dem Rand der Bohrung ist gas- und flüssigkeitsdicht abgedichtet.

Der Kolben weist weiterhin zwei identisch ausgebildete Kolbenstempel 13, 14 auf, die in der Außenwand des Kolbenhohlzylinders 8 befestigt und somit mit diesem verschiebbar sind. Beide Kolbenstempel 13, 14 sind kreisscheibenförmig ausgebildet und verlaufen jeweils in einer senkrecht von Längsachsen des Kolbenhohlzylinders 8 orientierten Ebene. Die äußeren Randflächen der Kolbenstempel 13,14 liegen dicht an der Innenwand des Hohlzylinders 5 an und bilden mit dieser gas- und flüssigkeitsdicht abgedichtete Grenzflächen.

Der obere Kolbenstempel 13 unterteilt den oberen Raumbereich des Hohlzylinders 5 in eine obere Arbeitskammer 15 und eine untere Arbeitskammer 16. Die Größen der Arbeitskammern 15, 16 variieren entsprechend den Positionen des oberen Kolbenstempels 13. Die obere Arbeitskammer 15, weist einen ersten Einlass 17 in der Wand des Hohlzylinders 5 auf. Die untere Arbeitskammer weist einen zweiten Einlass 18 in der Wand des Hohlzylinders 5 auf. Über die Einlässe 17, 18 kann vom pneumatischen Antrieb aus ein Arbeitsfluid A der jeweiligen Arbeitskammer 15, 16 zugeführt oder aus dieser ausgeleitet werden. Bei dem pneumatischen Antrieb ist das Arbeitsfluid A von Druckluft gebildet. Bei einem Arbeitsfluid ist das Arbeitsfluid A eine Hydraulikflüssigkeit.

Der untere Kolbenstempel 14 befindet sich am unteren Rand des Kolbenhohlzylinders 8 und unterteilt den unteren Raumbereich des Hohlzylinders 5 in eine Druckkammer 19 und eine oberhalb der Druckkammer 19 angeordnete weitere Kammer 20. Die Größen der Druckkammer 19 und der weiteren Kammer 20 variieren entsprechend der Position des unteren Kolbenstempels 14.

Dicht oberhalb des unteren Kolbenstempels 14 sind in die Wand des Kolbenhohlzylinders 8 Öffnungen 21 eingearbeitet, die eine Verbindung zwischen der weiteren Kammer 20 und dem Innenraum des Kolbenhohlzylinders 8 herstellen.

In den Figuren 2 bis 5 sind unterschiedliche Phasen eines Pumpvorgangs mit der erfindungsgemäßen Kolbenpumpe 1 dargestellt, bei welchem als Transportfluid B Wasser, insbesondere Grundwasser aus einem Erdreich nach oben an die Erdoberfläche gepumpt wird, um dann das Wasser dort vorhandenen, nicht dargestellten Reinigungsanlagen zuzuführen.

Figur 2 zeigt eine erste Phase des Pumpvorgangs, die eine Triggerphase bildet. Vor Beginn der Triggerphase sind die Klappen 10, 11 noch geschlossen.

Die Triggerphase wird durch Einleiten vom Arbeitsfluid A mittels des pneumatischen Antriebs über den Einlass 18 in die untere Arbeitskammer 16 initiiert.

Durch den in der unteren Arbeitskammer 16 mittels des eingeführten Arbeitsfluid A generierten Überdruck steigt der obere Kolbenstempel 13, d.h. der Kolbenhohlzylinder 8 wird nach oben bewegt. Dadurch wird in der Druckkammer 19 ein Unterdruck generiert und die Klappe 11 im Boden 6 des Hohlzylinders 5, d.h. im Bodenbereich der Druckkammer 19, geöffnet. Dadurch strömt Wasser, d.h. Transportfluid B in die Druckkammer 19, wie mit dem Pfeil I in Figur 2 veranschaulicht.

Nach dieser Triggerphase wird eine Umkehrphase (Figur 3) eingeleitet. Hierzu mittels des pneumatischen Antriebs Arbeitsfluid A aus der unteren Arbeitskammer 16 ausgeleitet und Arbeitsfluid A der oberen Arbeitskammer 15 zugeführt, wie mit dem Pfeil II in Figur 3 veranschaulicht.

Dadurch wird die Bewegung des Kolbenhohlzylinders 8 mit dem Kolbenstempel 13, 14 umgekehrt, d.h. er bewegt sich nach unten, wie mit dem Pfeil III in Figur 3 veranschaulicht.

Figur 4 zeigt die darin anschließende Phase. Die obere Arbeitskammer 15 ist nun mit Arbeitsfluid A befüllt, der Kolbenhohlzylinder 8 mit dem Kolbenstempel 13, 14 bewegt sich nach unten. Durch diese Abwärtsbewegung wird der Druck in der Druckkammer 19, in die das Transportfluid B eingeströmt ist, erhöht. Dadurch schließt sich die Klappe 11 im Boden 6 des Hohlzylinders 5.

Demgegenüber öffnet sich die Klappe 10 am unteren Rand des Kolbenhohlzylinders 8 aufgrund des Überdrucks in der Druckkammer 19. Durch die geöffnete Klappe 10 strömt Transportfluid in den Kolbenhohlzylinder 8 und durch die Öffnungen 21 in der Wand des Kolbenhohlzylinders 8 in die weitere Kammer 20. Wie Figur 4 zeigt wird dadurch die weitere Kammer 20 vollständig mit Transportfluid B befüllt.

In der darauffolgenden Phase (Figur 5) wird mittels des pneumatischen Antriebs das Arbeitsfluid A aus der oberen Arbeitskammer 15 ausgeleitet und der unteren Arbeitskammer 16 zugeführt. Durch den damit in der unteren Arbeitskammer 16 generierten Überdruck bewegt sich nun der Kolbenhohlzylinder 8 mit den Kolbenstempeln 13, 14 nach oben. Dadurch wird die Klappe 10 am unteren Rand des Kolbenhohlzylinders 8 geschlossen. Bei der Bewegung des Kolbenhohlzylinders 8 strömt Transportfluid B aus der weiteren Kammer 20 über die Öffnungen 21 in den Kolbenhohlzylinder 8. Das Transportfluid wird im Kolbenhohlzylinder 8 nach oben gefördert und tritt dann an der Auslassöffnung 9 an der Oberseite des Kolbenhohlzylinders 8 aus (Pfeil IV in Figur 4).

Durch die Aufwärtsbewegung des Kolbenhohlzylinders 8 mit den Kolbenstempeln 13, 14 wird der Druck in der Druckkammer 19 reduziert. Durch den Unterdruck öffnet sich die Klappe 11 im Boden 6 des Hohlzylinders 5 und Transportfluid, d.h. Wasser kann von außen in die Druckkammer 19 einströmen.

Nun kann ein neuer Pumpvorgang gemäß den in den Figuren 3 bis 5 dargestellten Phasen gestartet werden.

### Bezugszeichenliste

- (1): Kolbenpumpe
- (2): Mechanikeinheit
- (3): Pneumatischer Antrieb
- (4): Steuereinheit
- (5): Hohlzylinder
- (6): Boden
- (7): Deckel
- (8): Kolbenhohlzylinder
- (9): Auslassöffnung
- (10): Klappe
- (11): Klappe
- (12): Trennwand
- (13): Kolbenstempel
- (14): Kolbenstempel
- (15): Arbeitskammer
- (16): Arbeitskammer
- (17): Einlass
- (18): Einlass
- (19): Druckkammer
- (20): Kammer
- (21): Öffnung

- (A): Arbeitsfluid
- (B): Arbeitsfluid

## Patentansprüche

1. Kolbenpumpe (1) mit einem ein Kolbengehäuse bildenden Hohlzylinder (5) und einem im Hohlzylinder (5) in axialer Richtung verschiebbaren Kolben, **dadurch gekennzeichnet, dass** der Kolben einen Kolbenhohlzylinder (8) aufweist, der an einer Oberseite eine Austrittsöffnung aufweist und der an seinem unterem Ende ein erstes mechanisches Sperrelement aufweist, dass der Hohlzylinder (5) einen Boden (6) mit einem darin integrierten zweiten mechanischen Sperrelement aufweist, über welches ein Transportfluid in eine Druckkammer (19) des Hohlzylinders (5) einleitbar oder aus dieser ausleitbar ist, wobei das erste mechanische Sperrelement an die Druckkammer (19) angrenzt, und dass ein pneumatischer oder hydraulischer Antrieb vorgesehen ist, mittels dessen Öffnungs- und Schließbewegungen vorgebbar sind, um das Transportfluid (B) durch den Kolbenhohlzylinder (8) zu fördern.

2. Kolbenpumpe (1) nach Anspruch 1, **dadurch gekennzeichnet, dass** der pneumatische oder hydraulische Antrieb von einer Steuereinheit (4) gesteuert wird.

3. Kolbenpumpe (1) nach einem der Ansprüchen 1 oder 2, **dadurch gekennzeichnet, dass** der Hohlzylinder (5) durch eine Trennwand (12) in einen oberen und unteren Raumbereich unterteilt ist, wobei nur in den oberen Raumbereich ein Arbeitsfluid (A) des pneumatischen oder hydraulischen Antriebs einführbar ist.

4. Kolbenpumpe (1) nach Anspruch 3, **dadurch gekennzeichnet, dass** der Kolben zwei an der Außenseite des Kolbenhohlzylinders (18) befestigte Kolbenstempel (13, 14) aufweist, die an die Innenwand des Hohlzylinders (5) angrenzen und bezüglich dieser verschiebbar sind.

5. Kolbenpumpe (1) nach Anspruch 4, **dadurch gekennzeichnet, dass** ein oberer Kolbenstempel (13) im oberen Raumbereich des Hohlzylinders (5) angeordnet ist und diesen in eine obere und untere Arbeitskammer (15, 16) unterteilt.

6. Kolbenpumpe (1) nach Anspruch 5, **dadurch gekennzeichnet, dass** in der Wand des Hohlzylinders (5) sowohl im Bereich der oberen Arbeitskammer (15) als auch im Bereich der unteren Arbeitskammer (16) ein Einlass (17, 18) für die jeweilige Arbeitskammer (15, 16) vorgesehen ist.

7. Kolbenpumpe (1) nach einem der Ansprüchen 4 bis 6, **dadurch gekennzeichnet, dass** ein unterer Kolbenstempel (14) im unteren Raumbereich des Hohlzylinders (5) angeordnet ist und diesen in die Druckkammer (19) und eine weitere Kammer (20) unterteilt.

8. Kolbenpumpe (1) nach Anspruch 7, **dadurch gekennzeichnet, dass** der untere Kolbenstempel (14) am unteren Rand des Kolbenhohlzylinders (18) angeordnet ist, und/oder dass oberhalb des unteren Kolbenstempels (13, 14) in der Wand des Kolbenhohlzylinders (18) Öffnungen (21) vorgesehen sind, die die Kammer (20) mit dem Innenraum des Kolbenhohlzylinders (18) verbinden.

9. Kolbenpumpe (1) nach einem der Ansprüchen 1 bis 9, **dadurch gekennzeichnet, dass** die mechanischen Sperrelemente jeweils von einer Klappe (10, 11) gebildet sind, wobei jede Klappe (10, 11) zwischen einer Schließstellung und einer Öffnungsstellung bewegbar ist.

10. Kolbenpumpe (1) nach einem der Ansprüchen 3 bis 9, **dadurch gekennzeichnet, dass** die Trennwand (12) in einer senkrecht zur Längsachse des Hohlzylinders (5) orientierten Ebene verläuft.

11. Kolbenpumpe (1) nach Anspruch 10, **dadurch gekennzeichnet, dass** die Trennwand (12) eine zentrale Bohrung aufweist, in der der Kolbenhohlzylinder (8) verschiebbar geführt ist, wobei insbesondere die Grenzfläche zwischen dem Kolbenhohlzylinder (8) und dem Rand der Bohrung abgedichtet ist.

12. Kolbenpumpe (1) nach einem der Ansprüchen 4 bis 11, **dadurch gekennzeichnet, dass** die Grenzflächen zwischen den Kolbenstempeln (13, 14) und der Innenwand des Hohlzylinders (5) abgedichtet sind.

13. Kolbenpumpe (1) nach einem der Ansprüchen 1 bis 12, **dadurch gekennzeichnet, dass** das Transportfluid Wasser, insbesondere Grundwasser, ist, und/oder dass das Arbeitsfluid (A, B) Luft oder eine Hydraulikflüssigkeit ist.

14. Kolbenpumpe (1) nach einem der Ansprüchen 10 bis 13, **dadurch gekennzeichnet, dass** ein Pumpvorgang mit einer Triggerphase eingeleitet ist, in welcher Arbeitsfluid (A) in die untere Arbeitskammer (16) eingeführt wird, wodurch der Kolbenhohlzylinder (8) ansteigt und dadurch in der Druckkammer (19) ein Unterdruck generiert wird, wodurch das zweite mechanische Sperrelement im Boden (6) des Hohlzylinders (5) geöffnet wird und Transportfluid in diese einströmt, und dass in einer auf die Triggerphase folgenden zweiten Phase Arbeitsfluid (A) aus der unteren Arbeitskammer (16) ausgeleitet und in die obere Arbeitskammer (15) eingeleitet wird, wodurch eine Abwärtsbewegung des Kolbenhohlzylinders (8) bewirkt ist.

15. Kolbenpumpe (1) nach Anspruch 14, **dadurch gekennzeichnet, dass** in Folge einer durch die Abwärtsbewegung des Kolbenhohlzylinders (8) bewirkten Druckerhöhung in der Druckkammer (19) das zweite mechanische Sperrelement geschlossen wird und das erste mechanische Sperrelement im Kolbenhohlzylinder (8) geöffnet wird, wobei Transportfluid durch das geöffnete erste mechanische Sperrelement und die Öffnungen (21) in der Wand des Kolbenhohlzylinders (8) in die weitere Kammer (20) gelangt.

16. Kolbenpumpe (1) nach Anspruch 15, **dadurch gekennzeichnet, dass** während einer auf die zweite Phase folgenden dritten Phase durch Einleiten von Arbeitsfluid (A) in die untere Arbeitskammer (15, 16) der Kolbenhohlzylinder (8) nach oben bewegt wird, wobei das erste mechanische Sperrelement am Kolbenhohlzylinder (8) geschlossen wird, wobei durch die Aufwärtsbewegung des Kolbenhohlzylinders (8) der Druck in der weiteren Kammer (20) erhöht ist, wodurch Transportfluid (B) über die Öffnungen (21) in den Kolbenhohlzylinder (8) strömt und in diesem auch oben in Richtung der Austrittsöffnung an die Oberseite des Kolbenhohlzylinders (8) gefördert wird.

17. Kolbenpumpe (1) nach Anspruch 16, **dadurch gekennzeichnet, dass** durch die Aufwärtsbewegung des Kolbenhohlzylinders (8) der Druck in der Druckkammer (19) reduziert wird, wodurch das zweite mechanische Sperrelement im Boden (6) des Hohlzylinders (5) geöffnet wird, so dass Transportfluid über das geöffnete zweite mechanische Sperrelement in der Druckkammer (19) einströmt.
